# EUROPÄISCHE PATENTSCHRIFT

(11) **EP 0 306 743 B1**
(45) Veröffentlichungstag und Bekanntmachung des Hinweises auf die Patenterteilung: **28.10.1992**
(21) Anmeldenummer: 88113462.1
(22) Anmeldetag: 19.08.1988
(51) Int. Cl.: F01N 3/02

(54) **Russfilterverfahren und Russfiltervorrichtung für einen Dieselmotor**
Soot filter process and soot filter device for a diesel engine
Procédé de filtrage de suie et filtre de suie pour un moteur diesel

(30) Priorität: 05.09.1987 DE 3729861
(43) Veröffentlichungstag der Anmeldung: 15.03.1989
(73) Patentinhaber: Deutsche Forschungsanstalt für Luft- und Raumfahrt e.V., 51126 Köln (DE)
(72) Erfinder: Goller, Elmar, D-5210 Troisdorf (DE); Eickhoff, Heinrich, Prof. Dr. Ing., D-5064 Rösrath (DE)
(74) Vertreter: Selting, Günther, Dipl.-Ing.

(56) Entgegenhaltungen:
- DE-A- 3 219 948
- US-A- 4 522 027
- US-A- 4 571 938
- US-A- 4 604 868

## Beschreibung

Die Erfindung betrifft ein Rußfilterverfahren und eine Rußfiltervorrichtung für einen Dieselmotor.

Dieselmotoren produzieren bei bestimmten Lastfällen Ruß, der aus den Abgasen ausgefiltert werden sollte. In Erprobung sind keramische Rußfilter, die den Ruß von 5 bis 8 Stunden Fahrbetrieb aufnehmen können. Danach muß das Filter regeneriert werden. Die Regenerierung erfolgt durch Verbrennung der Rußpartikel mit hohen Abgastemperaturen von mindestens 600° C. Derartig hohe Abgastemperaturen sind bei Dieselmotoren wegen des hohen Luftüberschusses nicht vorhanden. Derzeit sind Verfahren in Erprobung, bei denen die Filtervorrichtung einen eigenen Brenner aufweist. Da dieser Brenner gegen den pulsierenden Abgasdruck das Dieselmotors nicht anarbeiten kann, sind Einrichtungen in Erprobung, bei denen während der Regeneration das Filter über einen zusätzlichen Schalldämpfer überbrückt wird.

US-A-4 571 938 beschreibt einen Rußfilter für einen Dieselmotor, mit einer Verbrennungskammer und einer dieser nachgeordneten Mischkammer, die beide vor der das Filter enthaltenden Kammer angeordnet sind. Einem Brenner, der in der Verbrennungskammer eine Flamme erzeugt, wird von Pumpen Primärluft und Brennstoff zugeführt. Die Verbrennung erfolgt in der Brennkammer und die Mischkammer dient zum Mischen der Verbrennungsgase mit den Auspuffgasen. Die Flamme tritt mit einem starken Impuls durch die Brennkammer hindurch in die Mischkammer hinein, so daß die dem Brenner zugeführte Primärluft mit hohem Druck zugeführt werden muß. Die Verbrennungsluft wird dagegen dem Brennerauslaß separat zugeführt. Die Primärluft und die sekundäre Verbrennungsluft bilden gemeinsam diejenige Luftmenge, die für die vollständige Verbrennung des Brennstoffs erforderlich ist.

Der Erfindung liegt die Aufgabe zugrunde, ein Rußfilterverfahren anzugeben, bei dem die Regeneration des Filters während des Betriebs des Dieselmotors ohne Umleitung der Motorabgase durchgeführt werden kann.

Die Lösung dieser Aufgabe erfolgt erfindungsgemäß mit den Merkmalen des Verfahrensanspruchs 1 bzw. des Vorrichtungsanspruchs 2.

Bei dem erfindungsgemäßen Rußfilterverfahren erfolgt in der Hauptbrennkammer des Brenners eine nur teilweise Verbrennung des zugeführten Brennstoffs mit Hilfe von zwangsweise in einem bestimmten Mengenstrom zugeführter Luft, jedoch ohne Rußbildung. Der unverbrannte Teil des Brennstoffs wird zusammen mit den Brenngasen der Nachbrennkammer zugeführt, wo er durch den im Motorabgas enthaltenen Sauerstoff verbrennt. Der erste Teil der Verbrennung wird mit zugeführter externer Luft durchgeführt, und nur zur Nachverbrennung werden die Motorabgase benutzt. Da Druckluft nur für die Hauptverbrennung in unterstöchiometrischer Menge zugeführt wird, ist der Luftbedarf relativ gering.

Die Zerstäuberdüse des Brenners ist vorzugsweise eine mit Drallelementen versehene Ringdüse. Diese Ringdüse weist eine ringförmige Zerstäuberzunge auf, an der innen Brennstoff entlangstreicht, der von dem rotierenden Luftstrom unter Bildung eines Strömungskegels feinzerstäubt wird. Eine zuverlässige stabile Verbrennung wird trotz pulsierendem Gegendruck und trotz Luftmangel durch Verwendung einer solchen "Luftzerstäuberdüse" erreicht. Wird die gesamte Luft für die Hauptverbrennung zugeführt mit einem Differenzdruck von mindestens 10 mbar, erhält man unmittelbar hinter der Düse eine intensive Mischung von feinem Brennstoffnebel mit der Verbrennungsluft. Zusammen mit der durch die Drallelemente der Zerstäuberdüse bewirkten Heißgasrezirkulation führt dieses zu einer von den Druckpulsationen unabhängigen Verbrennung.

Die dem Brenner zugeführte Druckluft kann dem Druckluftsystem des Fahrzeugs entnommen und über eine mit überkritischem Druckverhältnis betriebenen Düse der Zerstäuberdüse zugeführt werden. Überkritisches Druckverhältnis bedeutet, daß die Luft im engsten Düsenquerschnitt mindestens mit Schallgeschwindigkeit strömt. Damit kann eine von den Druckpulsationen des Motorabgases unabhängige Leistung des Brenners gefahren werden.

Alternativ kann die Verbrennungsluft durch ein Verdrängergebläse gefördert werden. Auch hierbei wird der Luftmassenstrom vom Gegendruck des Dieselabgasstroms nicht oder nur geringfügig beeinflußt, und es wird ein Brennerbetrieb mit vom pulsierenden Motordruck unbeeinflußtem Luftmengenstrom und damit unbeeinflußter Brennerleistung gewährleistet. Wenn man den Luftverdichter mit der Drehzahl des Dieselmotors koppelt und den Kraftstoff ebenfalls mit einer Verdrängerpumpe fördert, erhält man eine drehzahlproportionale Gemischmengensteuerung. Ändert sich die Drehzahl des Dieselmotors, so paßt sich die Brennerleistung dem veränderten Abgasmassenstrom an. Hierdurch kann die Temperatur am Filter während der Regeneration optimal eingehalten werden.

Der Brenner ist so klein, daß er leicht in das Filtergehäuse eingebaut und durch einen Wärmeaustauscher mit dem Motorabgas gekühlt werden kann.

Im folgenden werden unter Bezugnahme auf die Zeichnungen Ausführungsbeispiele der Erfindung näher erläutert.

Es zeigen:
- Fig. 1: einen schematischen Längsschnitt der Filtervorrichtung,
- Fig. 2: einen detailierten Längsschnitt durch die Zerstäuberdüse,
- Fig. 3: einen Schnitt entlang der Linie III-III von Fig. 2, und
- Fig. 4: ein anderes Beispiel der Luftversorgung der Zerstäuberdüse.

Die in Fig. 1 dargestellte Filtervorrichtung weist ein zylindrisches Gehäuse 10 auf. Das Gehäuse 10 hat an einem Ende einen radialen oder tangentialen Einlaß 11 für die Motorabgase und enthält ein den gesamten Gehäusequerschnitt einnehmendes Keramikfilter 12. Am anderen Ende des Gehäuses 10 befindet sich der Auslaßstutzen 13, durch den die Motorabgase und Brenngase aus dem Gehäuse austreten.

Der Abgaseinlaß 11 führt in eine ringförmige Verteilerkammer 14, die die Hauptbrennkammer 15 des Brenners 16 umgibt. Die Zerstäuberdüse 17 ist an der Deckelwand 18 des Düsengehäuses 19 angebracht. Diese Deckelwand 18 ist an die Stirnwand des Gehäuses 10 angeflanscht und begrenzt die Hauptbrennkammer 15. Die Brennstoffleitung 20 führt in das Düsengehäuse 19 hinein und ist direkt mit der Zerstäuberdüse 17 verbunden. Das Düsengehäuse 19 hat ferner einen Lufteinlaß 21, durch den Druckluft in das Innere des Düsengehäuses hineingepreßt wird. Wie Fig. 2 zeigt, führt die Brennstoffleitung 20 durch das Innere des Düsenkörpers 17a hindurch und tritt an dessen Stirnseite aus. Um das Ausstrittsrohr 20a herum, sind an der flanschartigen Stirnwand 22 des Düsenkörpers zahlreiche luftleitende Drallelemente 23 in Form von Flügeln angeordnet. Diese Drallelemente 23 sind gemäß Fig. 3 in Umfangsrichtung schräggestellt und sie verjüngen sich zum inneren Ende hin. Die Drallelemente 23 begrenzen Kanäle 24, durch die die radial einströmende Luft eine Umfangskomponente enthält. Jeder der Kanäle 24 verringert sich im Querschnitt zu seinem inneren Ende hin, so daß in jedem Kanal 24 die Luft zunehmend beschleunigt wird.

Die Drallelemente 23 sind zwischen der Stirnwand 22 und einer parallel zu dieser Stirnwand verlaufenden Platte 25 angeordnet. Die den Drallelementen 23 abgewandte Stirnwand der Platte 25 bildet die Begrenzungswand eines weiteren Düsenraumes, der ebenfalls mit Drallelementen 26 ausgestattet ist, die an der Stirnseite einer weiteren Platte 27 angebracht sind. Die Platte 27 verläuft parallel zur Platte 25 und ihre Drallelemente 26 sind in gleicher weise ausgebildet und angeordnet wie die Drallelemente 23 der Platte 22.

Die durch den Drucklufteinlaß 21 seitlich in das Düsengehäuse 19 einströmende Luft verteilt sich im Innern des Düsengehäuses und strömt radial in die Kanäle 24 zwischen den Drallelementen 23 sowie in die entsprechenden Kanäle zwischen den Drallelementen 26 ein. Durch die Drallelemente erhält die Luft einen Drall, d.h. eine kreisende Bewegung.

Die Platte 25 ist ringförmig ausgebildet und ihr innerer Rand hat die Form einer in Strömungsrichtung axial abstehenden, ringförmigen, sich zum Ende hin konisch verjüngenden Schneide 29. Auch die innere Kante der ringförmigen Platte 27 ist in Strömungsrichtung axial umgebogen und sie bildet einen konischen Ring 30, der die Schneide 29 mit radialem Abstand umgibt.

Der aus dem Rohr 20a austretende flüssige Brennstoff wird von dem rotierenden Luftstrom erfaßt und auf die Innenseite der Schneide 29 aufgesprüht. Die Schneide 29 wird zu beiden Seiten von rotierenden und sich axial bewegenden Luftströmen umströmt, die den Brennstoff von der kreisförmigen scharfen Spitze der Schneide 29 abreißen und ihn fein und gleichmäßig in Tröpfchenform verteilen. Die Brennstofftröpfchen vermischen sich dabei mit der Verbrennungsluft und treten zusammen mit dieser in die rohrförmige Hauptbrennkammer 15 ein. Infolge der Drallinjektion unter hohem Druck entstehen, in der Hauptbrennkammer 15 ringförmige Strömungswalzen, in denen ein Teil des Gemischstroms zurückgeführt wird, und die um die Längsachse herum rotieren. Zum Zünden des Gemisches ist in der Hauptbrennkammer 15 eine Elektrode 31 angeordnet.

Die Hauptbrennkammer 15 ist an dem der Zerstäuberdüse 17 abgewandten Ende durch eine Ringwand 32 begrenzt, die eine Öffnung 33 für den Austritt der Brenngase bildet. Im Abstand hinter der Ringwand 32 befindet sich eine Stirnwand 34, die den hinter der Hauptbrennkammer 15 liegenden Raum 35 begrenzt. An der Umfangswand der Außenseite der Hauptbrennkammer 15 verlaufen Wärmetauscherrippen 36, die sich bis zur Stirnwand 34 erstrecken. Zwischen diesen Wärmetauscherrippen 36 strömen die Brenngase radial aus dem Raum 35 heraus in die Nachbrennkammer 37, die an einem Ende durch das Filter 12 begrenzt wird.

Von der Verteilerkammer 14 führt ein ringförmiger Durchlaß 38 zu den Wärmetauscherrippen 36. Die Motorabgase strömen durch den Durchlaß 38 hindurch, an den Wärmetauscherrippen 36 entlang, und werden dann mit den Verbrennungsgasen vermischt, um mit diesen gemeinsam in die Nachbrennkammer 37 einzuströmen. Von dort strömt das heiße Gasgemisch durch das Filter 12 zum Auslaßstutzen 13.

Die Kammer 35 bildet an ihrem Umfang einen Querstrommischer 39, in dem eine intensive Mischung der Gasströme stattfindet.

Der Drucklufteinlaß 21 enthält eine kritisch durchströmte Düse 40, die über ein Schaltventil 41 an den Druckluftsammler 42 des Dieselmotors DM angeschlossen ist. Die Abtriebswelle des Dieselmotors treibt (direkt oder über eine Untersetzung) ein Gebläse 43, das den Druckluftsammler 42 speist.

Wenn das Ventil 41 geöffnet ist und Brennstoff in die Brennstoffleitung 20 gepumpt wird, gelangen Brennstoff und Luft zur Zerstäuberdüse 17. Durch den in der Zerstäuberdüse 17 aufgeprägten Drall stabilisiert sich die Flamme und brennt trotz der unterstöchiometrischen Luftmenge rußfrei. Das Abgas des Motors gelangt über den Einlaß 11 und die Verteilerkammer 14 zwischen die Wärmetauscherrippen 36, um die Wand der Hauptbrennkammer 15 zu kühlen. Nach dem Vermischen von Motorabgas und Verbrennungsgas im Querstrommischer 39 erfolgt das Ausbrennen der Flamme mit Hilfe des im Abgas enthaltenen Restsauerstoffs in der nach Brennkammer 37. Das so aufgeheizte Gas strömt durch das keramische Filter 12 und brennt den Ruß ab.

Fig. 4 zeigt ein Ausführungsbeispiel, bei dem die der Zerstäuberdüse 17 zugeführte Druckluft von einer volumetrischen Pumpe oder Verdrängerpumpe 45 erzeugt wird. Die Verdrängerpumpe 45 ist über eine Kupplung 46, mit der Abtriebswelle 47 des Dieselmotors DM (direkt oder über ein Getriebe) gekuppelt. Der Brennstoff wird der Brennstoffleitung 20 ebenfalls über eine Verdrängerpumpe 48 zugeführt, die von der Abtriebswelle 47 des Dieselmotors angetrieben ist. Da die Mengen von Druckluft und Brennstoff beide in Abhängigkeit von der Motordrehzahl variieren, ihr gegenseitiges Verhältnis aber konstant bleibt, erfolgt eine drehzahlproportionale Gemischmengensteuerung. Dadurch paßt sich die Brennerleistung bei variierender Drehzahl des Dieselmotors immer dem veränderten Abgasmengenstrom an. Dadurch kann die Temperatur am Filter während der Regeneration weitgehend konstant gehalten werden.

## Patentansprüche

1. Rußfilterverfahren für einen Dieselmotor, der ein an die Abgasleitung angeschlossenes Filter (12) und einen Brenner (16) zum Freibrennen des Filters aufweist, wobei der Brenner (16) eine Luftstromzerstäuberdüse (17) für Brennstoff und einen Brennraum aus einer sich an die Luftstromzerstäuberdüse (17) anschließenden Hauptbrennkammer (15) und einer dahinter angeordneten Nachbrennkammer (37) aufweist und die Abgase des Dieselmotors zur Nachverbrennung des Brennstoffs in die Nachbrennkammer (37) eingeleitet werden.
**dadurch gekennzeichnet,**
daß der Luftzerstäuberdüse (17) Druckluft im Verhältnis zum Brennstoff unterstöchiometrisch zugeführt wird,
die Mengen von Druckluft und Brennstoff in Abhängigkeit von der Motordrehzahl variieren, ihr gegenseitiges Verhältnis aber konstant bleibt,
ein Vermischen der fetten Verbrennungsgase mit dem Motorabgas erfolgt,
der in den Verbrennungsgasen überschüssig vorhandene Brennstoff unter Verwendung des im Motorabgas enthaltenen Restsauerstoffs stromauf des Filters ausgebrannt wird.

2. Rußfiltervorrichtung zur Durchführung des Rußfilterverfahrens nach Anspruch 1, mit einem der Abgasleitung des Dieselmotors angeschlossenen Filter (12) und einem Brenner (16) zum Freibrennen des Filters, wobei der Brenner (16) eine Luftstromzerstäuberdüse (17) für Brennstoff und einen Brennraum aufweist, welcher in eine sich an die Luftstromzerstäuberdüse anschließende Hauptbrennkammer (15) und eine dahinter angeordnete Nachbrennkammer (37) unterteilt ist, und wobei die Abgasleitung des Dieselmotors mit der Nachbrennkammer (37) verbunden ist,
**dadurch gekennzeichnet,**
daß die Luftstromzerstäuberdüse (17) zahlreiche Drallelemente (23) aufweist, die in Umfangsrichtung schräggestellt sind und der radial einströmenden Luft eine Umfangskomponente erteilen,
daß die Hauptbrennkammer (15) von einem Wärmetauscher (36) umgeben ist, den die Abgase vor Erreichen der Nachbrennkammer (37) durchströmen,
und daß hinter der Kauptbrennkammer (15) ein Querstrommischer (39) angeordnet ist, der von den Abgasen des Brenners radial und von den Abgasen des Motors axial durchströmt wird.

3. Rußfiltervorrichtung nach Anspruch 2, dadurch gekennzeichnet, daß die Hauptbrennkammer (15) durch eine Ringwand (32) begrenzt ist.

4. Rußfiltervorrichtung nach Anspruch 2 oder 3, dadurch gekennzeichnet, daß die Druckluft dem Druckluftsystem des Fahrzeugs entnommen und über eine bei kritischem Druckverhältnis betriebene Düse (40) der Zerstäuberdüse (17) zugeführt wird.

5. Rußfiltervorrichtung nach einem der Ansprüche 2 bis 4, dadurch gekennzeichnet, daß die Druckluft von einem Verdrängergebläse (43) erzeugt wird.

6. Rußfiltervorrichtung nach einem der Ansprüche 2 bis 5, dadurch gekennzeichnet, daß der Brenner (16), zusammen mit dem Filter (12), im selben Gehäuse (10) angeordnet ist.

## Claims

1. Carbon black filtering method for a Diesel engine comprising a filter (12) connected to the exhaust gas duct, and a burner (16) for clearing the filter by burning, the burner (16) including an atomizer nozzle (17) for fuel and a combustion chamber consisting of a main chamber (15) adjoined to the air flow atomizer nozzle (17) and a secondary combustion chamber (37) arranged therebehind and the exhaust gases of the Diesel engine being conducted for afterburning of the fuel into the secondary combustion chamber (37),
**characterized in**
that compressed air is supplied to the air atomizer nozzle (17) understoichiometrically in relation to the fuel,
that the quantities of compressed air and fuel vary in dependence on the engine speed, while their mutual relationship remains constant,
that a mixture of the rich combustion gases with the exhaust gas of the engine is effected,
that the excessive fuel present in the combustion gas is burned upstream of the filter, using the residual oxygen in the exhaust gas of the engine.

2. Carbon black filter device for realizing the carbon black filtering method of claim 1, comprising a filter (12) connected to the exhaust gas duct of the Diesel engine and a burner (16) for clearing the filter by burning, the burner (16) including an atomizer nozzle (17) for fuel and a combustion chamber divided into a main chamber (15) adjoined to the air flow atomizer nozzle (17) and a secondary combustion chamber (37) arranged therebehind and the exhaust gases of the Diesel engine being conducted for afterburning of the fuel into the secondary combustion chamber (37),
**characterized in**
that the air flow atomizer nozzle (17) has a plurality of swirl elements (23) that are inclined in the circumferential direction and give a circumferential component to the radially inflowing air,
that the main combustion chamber (15) is enclosed by a heat exchanger (36) traversed by the exhaust gases prior to reaching the secondary combustion chamber (37), and
that behind the main combustion chamber (15), there is arranged a transverse flow mixer (39) radially traversed by the burner exhaust gases and axially traversed by the engine exhaust gases.

3. Carbon black filter device as set forth in claim 2, characterized in that the main combustion chamber (15) is confined by an annular wall (32).

4. Carbon black filter device as set forth in claim 2 or 3, characterized in that the compressed air is taken from the compressed air system of the vehicle to be supplied to the atomizer nozzle (17) via a nozzle (40) operated at the critical pressure relation.

5. Carbon black filter device as set forth in one of claims 2 to 4, characterized in that the compressed air is generated by a volumetric blower (43).

6. Carbon black filter device as set forth in one of claims 2 to 5, characterized in that the burner (16) and the filter (12) are arranged in the same housing (10).

## Revendications

1. Procédé de filtration de noir de fumée pour un moteur diesel oui présente un filtre (12) raccordé à la conduite des gaz d'échappement et un brûleur (16) pour la combustion libre du filtre, le brûleur (16) présentant une tuyère de pulvérisation à courant d'air (17) pour le carburant et une chambre de combustion composée d'une chambre de combustion principale (15) raccordée à la tuyère de pulvérisation à courant d'air (17) et d'une chambre de post-combustion (37) disposée derrière cette première et les gaz d'échappement du moteur diesel étant amenés dans la chambre de post-combustion (37) pour la post-combustion du carburant, caractérisé en ce que de l'air comprimé est amené à la tuyère de pulvérisation à courant d'air (17) en quantité inférieure à la stoechiométrie par rapport au carburant, que les quantités d'air comprimé et de carburant varient en fonction de la vitesse de rotation du moteur, mais que le rapport entre elles reste toutefois constant, qu'il se produit un mélange des gaz de combustion gras avec le gaz d'échappement du moteur, que le carburant présent en excès dans les gaz de combustion est brûlé en amont du filtre en utilisant l'oxygène résiduel contenu dans le gaz d'échappement du moteur.

2. Dispositif de filtration de noir de fumée pour la mise en oeuvre du procédé de filtration de noir de fumée suivant la revendication 1, avec un filtre (12) raccordé à la conduite des gaz d'échappement du moteur diesel et un brûleur (16) pour la combustion libre du filtre, le brûleur (16) présentant une tuyère de pulvérisation à courant d'air (17) pour le carburant et une chambre de combustion qui est subdivisée en une chambre de combustion principale (15) raccordée à la tuyère de pulvérisation à courant d'air et une chambre de post-combustion (37) disposée derrière cette première chambre et la conduite de gaz d'échappement du moteur diesel étant connectée à la chambre de post-combustion (37), caractérisé en ce que la tuyère de pulvérisation à courant d'air (17) présente de nombreux éléments rotatifs (23) qui sont disposés inclinés dans le sens périphérique et confèrent une composante périphérique à l'air entrant radialement, que la chambre de combustion principale (15) est entourée d'un échangeur de chaleur (36) que traversent les gaz d'échappement avant d'atteindre la chambre de post-combustion (37), et que derrière la chambre de combustion principale (15) est disposé un mélangeur à courant transversal (39) qui est traversé radialement par les gaz d'échappement du brûleur et axialement par les gaz d'échappement du moteur.

3. Dispositif de filtration de noir de fumée suivant la revendication 2, caractérisé en ce que la chambre de combustion principale (15) est limitée par une paroi annulaire (32).

4. Dispositif de filtration de noir de fumée suivant la revendication 2 ou 3, caractérisé en ce que l'air comprimé est prélevé du système d'air comprimé du véhicule et est amené, par une tuyère (40) fonctionnant dans des conditions de pression critiques, à la tuyère de pulvérisation (17).

5. Dispositif de filtration de noir de fumée suivant l'une des revendications 2 à 4, caractérisé en ce que l'air comprimé est produit par un ventilateur de refoulement (43).

6. Dispositif de filtration de noir de fumée suivant l'une des revendications 2 à 5, caractérisé en ce que le brûleur (16) est disposé dans le même boîtier (10) que le filtre (12).
